# EUROPÄISCHE PATENTSCHRIFT

(11) **EP 3 307 934 B1**
(45) Veröffentlichungstag und Bekanntmachung des Hinweises auf die Patenterteilung: **27.02.2019**
(21) Anmeldenummer: 16711201.0
(22) Anmeldetag: 15.03.2016
(51) Int. Cl.: D04C 3/48

(54) **FLECHTMASCHINE**
BRAIDING MACHINE
MÉTIER À TRESSER

(30) Priorität: 10.06.2015 DE 102015210581
(43) Veröffentlichungstag der Anmeldung: 18.04.2018
(73) Patentinhaber: Bayerische Motoren Werke Aktiengesellschaft, 80809 München (DE)
(72) Erfinder: RITTERSHOFER, Fabian, 71729 Erdmannshausen (DE); RAPP, Florian, 81539 München (DE)
(86) Internationale Anmeldenummer: PCT/EP2016/055549
(87) Internationale Veröffentlichungsnummer: WO 2016/198175

(56) Entgegenhaltungen:
- CN-A- 104 562 426
- DE-A1-102011 006 647

## Beschreibung

Die Erfindung bezieht sich auf eine Flechtmaschine, insbesondere Rundflechtmaschine, für das Umflechten eines fortlaufend kontinuierlich oder pendelnd zugeführten Flechtkerns, mit mindestens zwei Flechtfadenspulen und mit einem zwischen den Flechtfadenspulen und dem Auflaufpunkt der Flechtfäden auf den Flechtkern angeordneten Flechtring, über dessen innere Oberfläche die Flechtfäden geführt werden und der aus mehreren, verstellbaren Segmenten besteht, wobei jedes verstellbare Segment des Flechtringes eine eigene Verstelleinrichtung aufweist.

In Flechtmaschinen, insbesondere in Rundflechtmaschinen, werden häufig Flechtkerne zugeführt, die einen gleichbleibenden oder sich in Längsrichtung des Flechtkerns erheblich ändernden Querschnitt aufweisen, um dem herzustellenden Bauteil seine spätere Form zu verleihen.

Die Flechtkerne können hierbei im späteren Bauteil verbleiben oder aber als verlorener Kern wieder herausgelöst werden.

Als Flechtfäden können einzelne Fäden oder aber auch Flechtfasern, beispielsweise Rovings aus Carbon- oder Glasfasern verwendet werden.

Aus diesen Flechtfäden oder Flechtfasern lassen sich durch Flechten um einen Flechtkern sogenannte Preforms herstellen, die der späteren Fertigung von vielfältigen Bauteilen aus faserverstärkten Kunststoffen dienen. Hierbei ist es für eine hohe Qualität der späteren Bauteile zwingend erforderlich, dass die Flechtfäden oder Flechtfasern möglichst genau auf dem Flechtkern abgelegt werden.

Beim herkömmlichen Flechtvorgang nehmen Klöppel die Flechtfadenspulen auf, die auf Führungsbahnen relativ zueinander so bewegt werden, dass ein Geflecht entsteht. Die Klöppel weisen hierbei unterschiedliche Umlaufrichtungen um den Flechtkern auf.

Bei Rundflechtmaschinen sind die Führungsbahnen zwei gegenläufig sich bewegende, konzentrische Kreisbahnen, in deren Zentrum - axial versetzt - sich der zu beflechtende Flechtkern bewegt. So wird erreicht, dass sich die Flechtfäden oder Flechtfasern der Klöppel in positiver Drehrichtung mit denen der negativen Drehrichtung fortlaufend überkreuzen, so dass sich beim Umflechten eines Flechtkerns ein Rundgeflecht ausbildet.

Werden bei den Flechtmaschinen Flechtkerne mit komplexer Kerngeometrie verwendet, kann man mit den gewöhnlich runden Flechtringen mit konstantem Öffnungsquerschnitt keine gleichmäßige Flechtstruktur erzielen.

Auch bei Flechtkernquerschnitten mit stark unterschiedlichen Seitenlängen entstehen bei Verwendung von starren Flechtringen mit rundem Öffnungsquerschnitt zum Teil erhebliche Unterschiede im lokalen Flechtwinkel, der Schichtdicke und der Fadendichte an den einzelnen Seiten des Flechtkernes.

Ferner entstehen bei gekrümmten Flechtkernen unterschiedliche Flechtstrukturen am Innen- und Außenradius der Krümmung bei Verwendung der bekannten starren Flechtringe mit rundem Öffnungsquerschnitt.

Um hier Abhilfe zu schaffen, beschreibt die DE 10 2010 047 193 A1 eine Rundflechtmaschine, die einen Flechtring aus vier abgewinkelten Segmenten aufweist, die alle gleichzeitig um den gleichen Verfahrweg radial in Richtung auf den Flechtkern oder von ihm weg verschoben werden können. Die einzelnen Segmente überlappen sich an ihren freien Enden. Die Verstelleinrichtungen greifen in ihrem abgewinkelten Bereich an.

Diese Anordnung hat den Nachteil, dass die einzelnen Segmente des Flechtringes nur Querschnittsänderungen des Flechtkerns folgen können, wenn diese symmetrisch zur Längsachse des Flechtringes verlaufen. Örtlichen Ausbauchungen bzw.

Einbuchtungen des Flechtkerns kann nicht gefolgt werden, so dass die Qualität des Geflechtes leidet. Ebenso können keine Flechtkerne mit stark unterschiedlichen Seitenlängen mit ausreichender Qualität umflochten werden.

Eine andere Lösung ist aus der US 6,679,152 B1 bekannt. Hier wird bei einer Rundflechtmaschine mindestens ein einstellbarer Flechtring nach Art einer Irisblende vorgesehen. Auch hier können nur alle Segmente gleichzeitig um den gleichen Winkelbetrag verstellt werden. Deshalb ist es auch mit diesem Flechtring nicht möglich, der sich einseitig ändernden Querschnittsform eines Flechtkernes zu folgen.

Aufgabe der vorliegenden Erfindung ist es, einen Flechtring, der aus einzelnen Segmenten besteht, so weiterzubilden, dass hiermit auch komplexe Flechtkerngeometrien mit hoher Qualität umflochten werden können.

Diese Aufgabe wird durch die im Patentanspruch 1 gekennzeichnete Flechtmaschine gelöst. Die Unteransprüche beschreiben vorteilhafte Weiterbildungen der Erfindung.

Dadurch, dass jedes Segment des Flechtringes einzeln um einen beliebigen Betrag verstellt werden kann, können die Flechtringe auch bei komplexen Flechtkerngeometrien, wie rechteckigen Flechtkernen mit einem maximalem Verhältnis von B/H=3/1, ovalen Flechtkernquerschnitten oder sprunghaften und/oder einseitigen Querschnittsänderungen im Flechtkernquerschnitt etc., optimal angepasst werden und so die Flechtfäden bzw. Flechtfasern optimal führen. Hierdurch ist es möglich, immer den lagerichtigen Auflaufpunkt der Flechtfäden auf dem jeweiligen Flechtkernumfang zu gewährleisten. Vor allem kann auch der freie Abstand zwischen der inneren Oberfläche des Flechtringes und dem Auflaufpunkt stets sehr gering gehalten werden. Damit wird die Flechtstruktur über der Länge eines Flechtkerns mit komplexer Geometrie wesentlich konstanter bzw. lässt sich gezielt lokal dadurch beeinflussen, dass die Anpassung der Flechtringform während des Flechtvorganges erfolgt.

Zwar ist es aus der DE 10 2011 006 647 A1 bekannt, veränderliche Öffnungsweiten mit geschlossener Umrandung beim Flechten dadurch zu realisieren, dass einzelne, einseitig drehbar gelagerte Segmente über Linearführungen mit jeweils einem
eigenen Antrieb versehen werden. Jedoch werden auch hier alle Segmente gleichzeitig um den gleichen Winkel verschwenkt. Demgegenüber unterscheidet sich die vorliegende Erfindung dadurch, dass sie jedes Segment unabhängig von den anderen Segmenten bewegen kann.

Diese Vorteile lassen sich besonders einfach mit der Weiterbildung der Erfindung nach Patentanspruch 2 erzielen. Die sechs Segmente bilden die Form eines Hexagons. Damit kein Spalt zwischen den einzelnen Segmenten entsteht, sind jeweils zwei aufeinander folgende Segmente in unterschiedlichen Ebenen angeordnet. Es werden also drei Segmente in einer ersten und die anderen drei Segmente in einer zweiten, zur ersten Ebene parallelen Ebene angeordnet.

Vorteilhafterweise sind die Segmente nach Anspruch 3 an ihrem einen Ende drehbar gelagert, wobei das andere freie Ende den Anlenkpunkt des nachfolgenden Segments überlappt. Dadurch wird in Verbindung mit der Ausgestaltung nach Patentanspruch 2 sichergestellt, dass sich kein Spalt zwischen den Segmenten bilden kann, der zu einer Beschädigung der Flechtfäden bzw. zu einem Fehler im Geflecht führen kann.

Die Segmente können gerade, oder nach Anspruch 4 gebogen mit gleichen oder unterschiedlichen Krümmungsradien ausgeführt sein.

Die Weiterbildung der Erfindung nach Patentanspruch 5 beschreibt einen platzsparenden Aufbau der Befestigung jeder Verstelleinrichtung an ihrem zugehörigen Segment. Durch die Längsnut wird zudem die Masse der Segmente verringert, so dass eine schnelle und kraftsparende Verstellung möglich ist.

Damit die Verstelleinrichtung ohne zusätzliche Befestigungsmittel in der Längsnut gehalten werden kann, besitzt die Längsnut nach Anspruch 6 einen eingezogenen Randbereich, so dass die Verstelleinrichtung nicht nach oben von der Längsnut freikommen kann.

Die Patentansprüche 7 und 8 beschreiben zwei alternative Verstelleinrichtungen. Hierbei ist es sinnvoll, jeweils gegenüberliegende Segmente der Verstelleinrichtungen unabhängig von deren Bauart auf einer gemeinsamen Wirklinie anzuordnen.

Einen gerätetechnisch einfachen Aufbau für die erfindungsgemäße Flechtringanordnung beschreibt die Weiterbildung nach Patentanspruch 9.

Durch die Ausgestaltung nach Anspruch 10 können alle Segmente auf einer Seite des Halteringes angeordnet werden. Selbstverständlich ist es auch möglich, einen Teil der Segmente auf der einen Seite und den anderen Teil der Segmente auf der Rückseite des Halteringes anzuordnen.

Im Folgenden wird die Erfindung anhand von Ausführungsbeispielen näher erläutert. Es zeigen in stark schematisierter Darstellung:
- **Fig. 1**: eine schematisierte Seitenansicht eines Flechtkerns mit auflaufenden Flechtfäden;
- **Fig. 2**: eine schematisierte Draufsicht des erfindungsgemäßen Flechtringes in einer ersten Stellung;
- **Fig. 3**: eine schematisierte Draufsicht des erfindungsgemäßen Flechtringes in einer zweiten Stellung;
- **Fig. 4a**: eine Draufsicht auf ein Ausführungsbeispiel des erfindungsgemäßen Flechtringes;
- **Fig 4b**: eine perspektivische Ansicht des Flechtringes nach Figur 4a;
- **Fig. 5**: eine perspektivische Ansicht eines Teils eines Segmentes mit Längsnut.

In Fig. 1 ist eine Seitenansicht eines Teils eines Flechtkernes 1 dargestellt.

Der Flechtkern 1 besitzt eine Längsachse 2 und sich ändernde Querschnittsflächen, die nicht immer symmetrisch zu seiner Längsachse 2 angeordnet sind. So besitzt er im Umfangsbereich 3 eine symmetrische umlaufende Querschnittsvergrößerung, während er im Umfangsbereich 4 eine einseitige Ausbuchtung und im Umfangsbereich 5 eine einseitige Vertiefung besitzt. Hieran schließt sich im Umfangsbereich 6 eine symmetrische Einschnürung an, die sich dann zum Umfangsbereich 7 wieder symmetrisch vergrößert.

Im dargestellten Beispiel sind die Übergänge zwischen den einzelnen Bereichen stetig, sie können aber auch treppenförmig sein.

Die Transportrichtung des Flechtkerns 1 ist mit 8 bezeichnet.

Auf den Flechtkern1 laufen in der Regel eine Vielzahl von Flechtfäden oder Flechtfasern 9 auf und möglicherweise auch zusätzlich Steh- oder 0°-Fäden (nicht gezeigt). In diesem Beispiel sind zur Veranschaulichung nur zwei Flechtfäden oder Flechtfasern 9 dargestellt. Diese werden von nicht näher dargestellten Flechtfadenspulen abgezogen. Sie werden in diesem Beispiel durch den inneren Umfang eines ersten Flechtringes 10 umgelenkt. Dieser Flechtring 10 hat einen konstanten unveränderlichen Durchmesser, der größer ist als der größte Durchmesser des Flechtkerns 1.

Je nach Anordnung der Flechtfadenspulen kann auf diesen ersten Flechtring 10 auch verzichtet werden.

Nahe bei dem Auflaufpunkt am Flechtkern 1 ist ein Flechtring 11 angeordnet. Er lenkt die Flechtfäden 9 tangential zur Oberfläche des Flechtkerns 1 um.

Um ein qualitativ hochwertiges Flechtergebnis zu erhalten oder die Geflechtstruktur lokal gezielt zu beeinflussen, befindet sich der Flechtring 11 in unmittelbarer Nähe zur Oberfläche des Flechtkernes 1. Aufgrund der sich ändernden Querschnittsfläche des Flechtkerns 1 muss er in seinem Durchmesser verstellbar sein.

Fig. 2 zeigt schematisiert in einer Vorderansicht den erfindungsgemäßen Flechtring 11 in seinem Aufbau. Er besteht aus sechs Segmenten 11a bis 11f, die die Seiten eines Hexagons bilden. Jedes Segment 11 a bis 11f weist einen konstanten oder sich verändernden Krümmungsradius auf. Anstelle gekrümmter Segmente 11a bis 11f können auch gerade Segmente verwendet werden.

Jedes Segment 11a bis 11f ist am einen Ende 12 um einen Anlenkpunkt 13 drehbar gelagert. Damit die einzelnen Segmente 11a bis 11f in Draufsicht eine Öffnung mit einer geschlossenen inneren Umrandung bilden können, sind sie jeweils abwechselnd in zwei parallelen Ebenen angeordnet, wie weiter unten noch gezeigt werden wird. Das Ende jedes Segmentes überlappt den Anfang des nachfolgenden Segmentes. Mit anderen Worten liegt das Segment 11a in der vorderen Ebene und endet hinter dem Anlenkpunkt 13 des Segmentes 11b, das Segment 11b liegt in der hinteren Ebene und endet nach dem Anlenkpunkt 13 des Segmentes 11c, das wiederum in der vorderen Ebene liegt.

Verschwenkt wird jedes Segment 11a bis 11c von einer eigenen Verstelleinrichtung 14, die separat ansteuerbar ist. Jede Verstelleinrichtung 14 besteht bevorzugt aus einem elektromechanischen, aber auch pneumatischen oder hydraulischen Spindelantrieb, der von einer eigenen, geeigneten Steuereinrichtung angesteuert werden kann. Das freie Ende der Spindel greift an dem zugehörigen Segment an, wie weiter unten noch gezeigt werden wird.

Die Verstelleinrichtungen 14 gegenüberliegender Segmente liegen auf einer gemeinsamen Achse 15.

Während in Fig. 2 alle Segmente 11 so positioniert sind, dass sie den größtmöglichen Durchmesser bilden, den ein mit dieser Anordnung zu beflechtender Flechtkern 1 aufweisen kann, sind sie in Fig. 3 in einer eingeschwenkten Stellung gezeigt. Hier ist deutlich, dass sie einen wesentlich kleineren Durchmesser begrenzen.

Obwohl Fig. 3 eine gleichartige Verschwenkung aller Segmente 11a bis 11f zeigt, kann jedoch über die für jedes Segment separat ansteuerbare Verstelleinrichtung 14 nahezu jede beliebige Querschnittsform, insbesondere für komplexe Flechtkerngeometrien, erzeugt werden.

In Fig. 4 ist eine bevorzugte technische Realisierung des erfindungsgemäßen Flechtringes 11 gezeigt. Befestigt sind die einzelnen Segmente 11a bis 11f mit ihren Verstelleinrichtungen 14 an einem gemeinsamen Haltering 16. Um die benötigten zwei Ebenen darzustellen, ist jedes zweite Segment 11b, 11d, 11f über Distanzbuchsen 17 an dem Haltering 16 befestigt, wie deutlich in Fig. 4b zu sehen ist. Anstelle der Distanzbuchsen 17 ist auch ein zweiter beabstandeter Haltering möglich oder eine abwechselnde Befestigung auf der Vorder- und Rückseite des Halteringes 16.

In Fig. 5 ist der Anlenkpunkt der Spindel 20 der Verstelleinrichtung 14 an einem Segment 11 dargestellt. Hierzu weist jedes Segment 11a bis 11f eine Längsnut 18 auf, die an ihrem oberen Rand 19 eingeschnürt ist. In dieser Längsnut 18 ist das freie Ende der Spindel 20 über eine dem Querschnitt der Längsnut 18 angepasste reibungsarme Führung verschieblich angeordnet. Durch die Einschnürung 19 ist sichergestellt, dass die Spindel 20 nicht bei einem Zurückfahren aus der Längsnut 18 heraus fahren kann. Alternativ können die Segmente 11 auf der ihrem Führungsrand gegenüberliegenden Seite aber auch auf andere Weise mechanisch mit der zugehörigen Verstelleinrichtung 14 verbunden sein.

### Bezugszeichenliste

- 1: Flechtkern
- 2: Längsachse von 1
- 3 bis 7: Umfangsbereiche von 1
- 8: Transportrichtung von 1
- 9: Flechtfaden
- 10: Flechtring
- 11: Flechtring
- 11a bis 11f: Segmente von 11
- 12: Ende
- 13: Anlenkpunkt
- 14: Verstelleinrichtung
- 15: Achse
- 16: Haltering
- 17: Distanzbuchse
- 18: Längsnut
- 19: Randbereich
- 20: Spindel

## Patentansprüche

1. Flechtmaschine, insbesondere Rundflechtmaschine, für das Umflechten eines fortlaufend zugeführten Flechtkerns (1) mit sich in Längsrichtung des Flechtkerns änderndem Querschnitt, mit mindestens zwei Flechtfadenspulen und mit einem zwischen den Flechtfadenspulen und dem Auflaufpunkt der Flechtfäden auf dem Flechtkern angeordneten Flechtring (11), über dessen innere Oberfläche die Flechtfäden geführt werden und der aus mehreren, verstellbaren Segmenten besteht, wobei jedes verstellbare Segment des Flechtringes eine eigene Verstelleinrichtung (14) aufweist, **dadurch gekennzeichnet,**
**dass** jede Verstelleinrichtung (14) unabhängig von den Verstelleinrichtungen (14) der anderen Segmente (11a bis 11f) ansteuerbar ist.

2. Flechtmaschine nach Patentanspruch 1, **dadurch gekennzeichnet, dass**
der Flechtring (11) in sechs Segmente (11a bis 11f) unterteilt ist, wobei die Segmente (11a bis 11f) abwechselnd in zwei parallelen Ebenen angeordnet sind.

3. Flechtmaschine nach einem der vorhergehenden Patentansprüche, **dadurch gekennzeichnet, dass**
jedes Segment (11a bis 11f) am einen Ende (12) drehbar gelagert ist und sich mit dem anderen freien Ende mit dem nachfolgenden Segment (11a bis 11f) überlappt.

4. Flechtmaschine nach einem der vorhergehenden Patentansprüche, **dadurch gekennzeichnet, dass**
die Segmente (11a bis 11f) gekrümmt sind.

5. Flechtmaschine nach einem der vorhergehenden Patentansprüche, **dadurch gekennzeichnet, dass**
jedes Segment (11a bis 11f) eine Längsnut (18) aufweist, in die die Verstelleinrichtung (14) verschiebbar eingreift.

6. Flechtmaschine nach Anspruch 5, **dadurch gekennzeichnet, dass** die Längsnut (18) einen oberen, eingeschnürten Randbereich (19) aufweist.

7. Flechtmaschine nach einem der Ansprüche 5 oder 6, **dadurch gekennzeichnet, dass**
als Verstelleinrichtungen (14) ZylinderKolben-Einheiten vorgesehen sind, wobei das freie Ende jeder Kolbenstange in der Längsnut (18) des zugehörigen Segmentes (11a bis 11f) gleitet.

8. Flechtmaschine nach einem der Ansprüche 5 oder 6, **dadurch gekennzeichnet, dass**
als Verstelleinrichtungen (14) elektromechanische Spindelantriebe vorgesehen sind, wobei das freie Ende jeder Spindel (20) in der Längsnut (18) des zugehörigen Segmentes (11a bis 11f) gleitet.

9. Flechtmaschine nach einem der vorhergehenden Patentansprüche, **dadurch gekennzeichnet, dass**
alle Verstelleinrichtungen (14) an einem gemeinsamen Haltering (16) gelagert sind.

10. Flechtmaschine nach Anspruch 9, **dadurch gekennzeichnet, dass**
jedes zweite Segment (11b, 11d, 11f) und seine zugehörige Verstelleinrichtung (14) über eine Distanzbuchse (17) an dem Haltering (16) befestigt ist.

## Claims

1. A braiding machine, especially round braiding machine, for braiding a continuously-supplied braiding core (1) with a cross-section which changes in the longitudinal direction of the braiding core, with at least two braiding-thread spools and with a braiding ring (11) arranged between the braiding-thread spools and the run-on point of the braiding threads onto the braiding core,
over the inner surface of which the braiding threads are guided and which comprises a plurality of adjustable segments, wherein each adjustable segment of the braiding ring has its own adjustment device (14), **characterised in that**
each adjustment device (14) can be actuated independently of the adjustment devices (14) of the other segments (11a to 11f).

2. A braiding machine according to Claim 1, **characterised in that**
the braiding ring (11) is subdivided into six segments (11a to 11f), the segments (11a to 11f) being arranged alternately in two parallel planes.

3. A braiding machine according to one of the preceding claims, **characterised in that**
each segment (11a to 11f) is rotatably mounted at one end (12) and overlaps with the following segment (11a to 11f) with the other free end.

4. A braiding machine according to one of the preceding claims, **characterised in that**
the segments (11a to 11f) are curved.

5. A braiding machine according to one of the preceding claims, **characterised in that**
each segment (11a to 11f) has a longitudinal groove (18) in which the adjustment device (14) engages in a displaceable manner.

6. A braiding machine according to Claim 5, **characterised in that**
the longitudinal groove (18) has an upper, constricted edge region (19).

7. A braiding machine according to one of Claims 5 or 6, **characterised in that** cylinder/piston units are provided as adjustment devices (14), wherein the free end of each piston rod slides in the longitudinal groove (18) of the associated segment (11a to 11f).

8. A braiding machine according to one of Claims 5 or 6, **characterised in that** electromechanical spindle drives are provided as adjustment devices (14), wherein the free end of each spindle (20) slides in the longitudinal groove (18) of the associated segment (11a to 11f).

9. A braiding machine according to one of the preceding claims, **characterised in that**
all the adjustment devices (14) are mounted on a common holding ring (16).

10. A braiding machine according to Claim 9, **characterised in that**
each second segment (11b, 11d, 11f) and its associated adjustment device (14) is fastened to the holding ring (16) via a spacer bushing (17).

## Revendications

1. Métier à tresser en particulier métier à tresses rondes destiné au surtressage d'un noyau de tressage (1) avançant régulièrement, et ayant une surface variable dans sa direction longitudinale comportant, au moins deux bobines de fils de tressage ainsi qu'un anneau de tressage (11) monté entre les bobines de tressage et le point d'application des fils de tressage sur le noyau de tressage, sur la surface interne duquel sont guidés les fils de tressage, et se composant de plusieurs segments réglables, chacun des segments réglables de l'anneau de tressage comportant un dispositif de réglage (14) qui lui est propre,
**caractérisé en ce que**
chaque dispositif de réglage (14) peut être commandé indépendamment des dispositifs de réglage (14) des autres segments (11a à 11f).

2. Métier à tresser conforme à la revendication 1,
**caractérisé en ce que**
l'anneau de tressage (11) est subdivisé en six segments (11a à 11f) et les segments (11a à 11f) sont alternativement situés dans deux plans parallèles.

3. Métier à tresser conforme à l'une des revendications précédentes, **caractérisé en ce que**
chaque segment (11a à 11f) est monté mobile en rotation à une extrémité (12) et chevauche le segment suivant (11a à 11f) par son autre extrémité libre.

4. Métier à tresser conforme à l'une des revendications précédentes, **caractérisé en ce que**
les segments (11a à 11f) sont courbes.

5. Métier à tresser conforme à l'une des revendications précédentes, **caractérisé en ce que**
chaque segment (11a à 11f) comporte une rainure longitudinale (18) dans laquelle le dispositif de réglage (14) vient en prise de façon coulissante.

6. Métier à tresser conforme à la revendication 5,
**caractérisé en ce que**
la rainure longitudinale (18) comporte une zone de bord supérieure resserrée (19).

7. Métier à tresser conforme à l'une des revendications 5 et 6,
**caractérisé en ce qu'**
en tant que dispositif de réglage (14) il est prévu des unités cylindre-piston, et l'extrémité libre de chaque tige de piston glisse dans la fente longitudinale (18) du segment (11a à 11f) associé.

8. Métier à tresser conforme à l'une des revendications 5 et 6,
**caractérisé en ce qu'**
en tant que dispositif de réglage (14) il est prévu des entraînements à broche électro-motorisés, et l'extrémité libre de chaque broche (20) glisse dans la rainure longitudinale (18) du segment (11a à 11f) associé.

9. Métier à tresser conforme à l'une des revendications précédentes, **caractérisé en ce que**
tous les dispositifs de réglage (14) sont montés sur un anneau de retenue (16) commun.

10. Métier à tresser conforme à la revendication 9,
**caractérisé en ce que**
chaque second segment (11b, 11d, 11f) et son dispositif de réglage (14) associé est fixé sur l'anneau de retenue (16) par l'intermédiaire d'une douille d'écartement (17).
